# EUROPÄISCHE PATENTSCHRIFT

(11) **EP 0 171 622 B1**
(45) Veröffentlichungstag und Bekanntmachung des Hinweises auf die Patenterteilung: **15.03.1989**
(21) Anmeldenummer: 85108808.8
(22) Anmeldetag: 15.07.1985
(51) Int. Cl.: A43C 15/16

(54) **Sportschuh mit einer auswechselbare Greifelemente aufweisenden Schuhsohle**
Sports shoe with an interchangeable stud element in the shoe sole
Chaussure de sport avec un élément de crampon interchangeable dans la semelle

(30) Priorität: 19.07.1984 DE 3426601
(43) Veröffentlichungstag der Anmeldung: 19.02.1986
(73) Patentinhaber: PUMA Aktiengesellschaft Rudolf Dassler Sport, 91074 Herzogenaurach (DE)
(72) Erfinder: Dassler, Armin A., D-8522 Herzogenaurach (DE); Bauer, Willi, D-8522 Herzogenaurach (DE)
(74) Vertreter: Hufnagel, Walter, Dipl.-Ing., Dipl.-Wirtsch.-Ing.

(56) Entgegenhaltungen:
- DE-A- 2 154 951
- DE-A- 2 313 646
- DE-A- 2 542 116
- US-A- 2 302 471
- US-A- 2 309 783
- US-A- 2 784 503

## Beschreibung

Die vorliegende Erfindung bezieht sich auf einen Sportschuh gemäß dem Oberbegriff des Anspruches 1.

Ein derartiger Sportschuh ist aus der US-PS 23 02 471 bekannt. Bei diesem ist durch die Schuhsohle eine Art Flachkopfschraube von innen her eingesetzt und auf dem außen überstehenden Gewindeschaft ist eine Druck- und Rastscheibe mittels einer Mutter befestigt. Auf dem überstehenden Gewindeschaft ist ferner ein kegelförmiges Greifelement aufgeschraubt, das an der Unterseite Zähne aufweist, die mit aus der Druckscheibe herausgedrückten Greiflaschen eine Rastverbindung beim Aufschrauben auf die Schuhsohle ergeben. Damit die Rastung auch wirklich eintritt, ist die Druckscheibe außen mit in die Schuhsohle einschneidenen Zahnankern versehen. Zwecks guter Verankerung der aus verformbaren Material, wie Gummi, bestehenden Kappe auf dem Gewindeschaft ist in einem Sackloch der Kappe eine Gewindehülse eingeformt.

Durch die durchgehende Flachkopfschraube tritt eine erhebliche Schwächung der Sohle auf, die bei vielfacher Verformung an den Bohrungsrändern reißen kann. Ein ähnlicher Effekt wird durch die spitzen, in die Sohle einschneidenden Zahnanker der Druckscheibe hervorgerufen. Außerdem ist eine besondere Gewindehülse in der Kappe notwendig.

Eine ähnliche Anordnung der Greifelemente ist auch aus der US-PS 30 54 197 bekannt, wie sich aus den Abbildungen dieser Vorveröffentlichung ohne weiteres ergibt.

Mit der vorliegenden Erfindung soll die Aufgabe gelöst werden, einen Sportschuh der eingangs erwähnten Art mit wenigen und wirtschaftlich herstellbaren Mitteln so auszubilden, daß es nicht zu einem vorzeitigen Einreißen, Brechen oder Ausbrechen der Sohle kommen kann. Trotzdem soll eine gute Verankerung der Greifelemente an der Sohle möglich sein und die Kappen sollen ohne Zerstörung oder Beschädigung der Gewindezapfen von diesen wieder abnehmbar sein.

Gelöst wird diese Aufgabe durch die im Kennzeichen des Anspruches 1 angegebenen Merkmale.

Mit der Erfindung wird eine großflächige Berührung zwischen dem Gewindezapfen und der Kappe erreicht, wodurch eine besondere Gewindehülse eingepart werden kann. Die Teilgewindegänge gestatten eine schnelle Befestigung und Entfernung bei geringem Drehbereich der Kappe und die besondere Neigung der Zähne gestattet ein Aufschrauben mit geringem Kraftaufwand, erfordert aber ein hohes Drehmoment beim Abschrauben, ohne aber dabei die Rastvorrichtungen zu beschädigen oder gar zu zerstören. Bei Anformung des Gewindezapfens an der Sohle sind dann lediglich die Kappen aufzuschrauben ohne daß zusätzliche Bauelemente notwendig sind.

Zwar ist bereits aus der DE-OS 25 42 116 ein Greifelement in Form eines üblichen, einschraubbaren Stollens bekannt, der zusätzlich mittels eines Innengewindes auf einen flachen Gewindezapfen der Sohle aufschraubbar ist. Letzterer Gewindezapfen ist zylindrisch ausgeführt. Da die Greifelemente jedoch zweckmäßig kegelförmig sein sollen, entsteht hierdurch im Bereich des Endes des Gewindezapfens in der Stollenwand eine dünne Stelle, die insbesondere bei kalter Witterung und entsprechend starrem Material zum Abbrechen des Stollens führen kann.

Weiterhin ist auch ein kegelförmiger Zapfen und eine solche auf diesen aufzuschnappende Kappe aus dem DE-GM 18 88 123 bekannt. Dort ist jedoch keine Verschraubung vorgesehen und sowohl der Zapfen als auch die Kappe sind aufgenagelt.

Vorteilhafte Einzelheiten der Erfindung sind in den Unteransprüchen angegeben. Nachfolgend wird die Erfindung anhand eines in der Zeichnung veranschaulichten Ausführungsbeispieles näher beschrieben.

### Dabei zeigen :

Figur 1 einen Sohlenausschnitt von der Seite im Schnitt mit einem Ausschnitt des verwendeten Gewindes und
Figur 2 einen Ausschnitt der rastenden Berührungsflächen von Sohle bzw. Zapfen und Kappe bzw. Kappenteil in gestreckter bzw. abgewickelter Darstellung.

Mit 1 ist eine Schuhsohle, insbesondere die Laufsohle eines Sportschuhes, beispielsweise eines Fußball-, Hockey- oder Feldhandballschuhes bezeichnet. Diese besteht im allgemeinen aus einem einzigen Teil aus gespritztem oder gegossenem Kunststoff, wie Polyurethan, Polyäthylen, Polyimid, Hexamethylendiamin-Adipinsäure-Polykondensat oder dgl. und sie erstreckt sich über die gesamte Sohle, also von der Spitze bis zur Ferse des Schuhes. Es können aber auch Absatz und Sohlenteil aus zwei getrennten Teilen bestehen. Die Schuhsohle bzw. das Sohlenteil und der Absatz sind mit Zapfen 2 versehen, die vorzugsweise mit dieser bzw. mit diesen aus einem einzigen Bauteil bestehen. Die Zapfen 2 können jedoch auch als Einzelzapfen, gegebenenfalls mit ausgeprägten Flanschen, in die Sohle 1 bzw. in den Sohlenteil und Absatz eingesteckt, eingerastet oder vorteilhaft eingeformt sein und sie können dann aus härterem Material bestehen als die Schuhsohle 1 bzw. der Sohlenteil und der Absatz.

Erfindungsgemäß ist am Außenmantel 3 des Zapfens 2 ein Gewinde 4, insbesondere ein mehrgängiges Gewinde, vorzugsweise ein Kurz- oder Steilgewinde, angeformt, das nur aus Teilgewindegängen besteht. Vorzugsweise betragen die Teilgewindegänge etwa 25 % bis 50 % eines vollständigen Gewindeganges, so daß die nachfolgend noch zu beschreibenden Kappen 5 bzw. Kappenteile 5a nach Art eines Schnellverschlusses mit dem Kurz- oder Steilgewinde verrastbar sind. Auf den Zapfen 2 sind jeweils Kappen 5 bzw. Kappenteile 5a mit einem entsprechenden Gegengewinde aufgeschraubt. Die Gewinde 5 sind vorzugsweise als Rechteck- oder Trapezgewinde ausgebildet. Vorteilhaft sind zumindest die zur Schuhsohle 1 weisenden Flanken 6 der Gewinde 4 parallel oder wenigstens annähernd parallel zur Sohlenebene 7 angeordnet, um eine hohe Aufschraubfestigkeit zu erreichen.

Günstigerweise sind an der Schuhsohle 1 und an den Kappen 5 bzw. an den Kappenteilen 5a an den Berührungsflächen 8, 9 (Figur 2) zusammenwirkende Rastflächen vorgesehen, um eine Lockerung der Schraubverbindung während des Spielens zu verhindern. Dies geschieht durch dort vorgesehene Rastelemente 10, 11 (Figur 2), vorzugsweise in Form von Sägezähnen und zweckmäßig sind die beim Aufschrauben als Auflaufflächen 12, 13 wirkenden Zahnflanken zur Sohlenebene 7 weniger stark geneigt als die als Rastflächen 14, 15 wirkenden Zahnflanken. Hierdurch wird das Drehmoment zum Rasten beim Aufschrauben erniedrigt und zum Entrasten beim Abschrauben erhöht. Damit ist eine Selbstlockerung praktisch ausgeschlossen.

Um das Auf- und Abschrauben zu erleichtern, sind an der Kappe 5 bzw. an dem Kappenteil 5a Angriffsflächen für ein Werkzeug, beispielsweise ein Außenmehrkant, Ansätze oder Aussparungen 16, vorgesehen.

Bei Verwendung einer Kappe 5 aus einem einzigen homogenen Bauteil kann diese aus einem abriebfesten Kunststoff, wie Hart-PVC, Hart-Polyurethan, Polyäthylen, Polykarbonat oder dgl. oder aus Metall, wie Aluminium, Kupfer, Messing, Bronce, Stahl oder aus Keramik, wie Steatit, Aluminiumoxid, Zirkondioxid, Korund, und gegebenenfalls mit einem organischen oder anorganischen Bindemittel, bestehen. Auch kann sie aus stoff-, glas-, metall- oder kohlefaserverstärkten Kunststoff bestehen oder/und es können abriebfeste Teilchen aus Metall oder Keramik dem Kunststoff zugemischt oder in die beanspruchten Bereiche eingelassen, vorzugsweise eingepreßt sein.

Die Kappe 5 kann aber auch, wie die Zeichnung zeigt, aus einem Kappenteil 5a und dem eigentlichen verschleißfesten Greifkörper 17 bestehen. Vorteilhaft sind der Zapfen 2 und der Greifkörper 17 als Kegelstumpf ausgebildet. Der Greifkörper 17 besitzt dann die Form einer auf den Zapfenkegelstumpf aufgebrachten Platte oder einer übergreifenden Glocke. Zweckmäßig ist das Kappenteil 5a etwas weicher gehalten, insbesondere kann es aus Kunststoff bestehen und daher etwas elastischer als der Greifkörper 17 sein, so daß eine einfachere Rastreibung möglich ist.

Kappenteil 5a und Greifkörper 17 sind durch Rast- und/oder Zentrierelemente, beispielsweise Bolzen 18 und Bohrung 19 miteinander verbunden und gegebenenfalls zusätzlich verklebt. Grundsätzlich ist es aber auch möglich, bei der Herstellung des Kappenteiles 5a den Greifkörper 17 unmittelbar mit anzuformen.

## Patentansprüche

1. Sportschuh mit einer auswechselbare Greifelemente aufweisenden Schuhsohle (1), wobei jedes Greifelement aus einer kegelstumpfförmigen Kappe (5, 5a) besteht, die auf einen an der Schuhsohle (1) angebrachten Gewindezapfen (2) aufschraubbar ist, und wobei der zur Schuhsohle (1) weisende Boden der Kappe (5, 5a) Rastelemente (11) aufweist, die aus mit geringer Neigung zur Sohlenebene (7) schräg verlaufenden Auflaufflächen (13) und zwischen diesen angeordneten, eine größere Neigung zur Sohlenebene (7) aufweisenden Rastflächen (15) bestehen, wobei die Rastelemente (11) mit den entsprechenden, an der Schuhsohle (1) befindlichen, aus Auflaufflächen (12) und Rastflächen (14) bestehenden Gegenrasten (10) zusammenwirken, gekennzeichnet durch folgende Merkmale :
der Gewindezapfen (2) ist als Kegel ausgebildet, dessen Basis der Schuhsohle (1) zugewandt ist ;
der Gewindezapfen (2) bildet mit der Schuhsohle (1) eine einstückige bauliche Einheit;
das Gewinde (4) auf dem jeweiligen Kegelmantel des Gewindezapfens (2) bzw. in der Kappe (5, 5a) ist als mehrgängiges nur aus Gewindegangabschnitten bestehendes Gewinde (4) ausgebildet;
die Gegenrasten (10) bilden mit der Schuhsohle (1) eine einstückige bauliche Einheit.

2. Sportschuh nach Anspruch 1, dadurch gekennzeichnet, daß die Gewindegangabschnitte etwa 25 % bis 50 % eines vollständigen Gewindeganges betragen.

3. Sportschuh nach Anspruch 1 oder 2, dadurch gekennzeichnet, daß das Gewinde (4) als Rechteck- oder Trapezgewinde ausgebildet ist und zumindest die der Schuhsohle (1) zugewandten Flanken (6) des Gewindes im Querschnitt gesehen annähernd parallel zur Sohlenebene (7) verlaufen.

4. Sportschuh nach einem der Ansprüche 1 bis 3, dadurch gekennzeichnet, daß die Kappen (5) oder Kappenteile (5a) aus elastischem Kunststoff bestehen und die Trittfläche oder der Greifbereich der Kappen durch zugemischte oder eingepreßte abriebfeste Einlagen verstärkt ist und/oder auf der Kappe (5) bzw. auf dem Kappenteil (5a) ein aus abriebfestem Material bestehender plattenhülsen- oder glockenförmiger Greifkörper (17) befestigt oder angeformt ist.

5. Sportschuh nach einem der Ansprüche 1 bis 4, dadurch gekennzeichnet, daß die Schuhsohle (1) und gegebenenfalls auch die Kappen (5) bzw. die Kappenteile (5a) aus hartem, elastischem Kunststoff, insbesondere auf der Basis von Polyurethan, Polyäthylen, Polyimid, Polykarbonat oder dgl. besteht bzw. bestehen.

6. Sportschuh nach einem der Ansprüche 1 bis 5, dadurch gekennzeichnet, daß die Kappen (5) bzw. die Kappenteile (5a) aus Metall, insbesondere Aluminium, Kupfer, Messing, Bronce, Stahl, Zinkdruckguß oder dgl. bestehen.

7. Sportschuh nach einem der Ansprüche 1 bis 6, dadurch gekennzeichnet, daß die Greifkörper (17) aus Metall, insbesondere Aluminium, Kupfer, Messing, Bronce, Stahl, Zinkdruckguß oder aus Keramik, wie Steatit, Aluminiumoxid, Zirkondioxid, Korund oder Mischunger derselben mit einem keramischen Binder bestehen.

8. Sportschuh nach einem der Ansprüche 1 bis 7, dadurch gekennzeichnet, daß der Gewindezapfen (2) an der Sohle (1) angeformt ist, insbesondere mit dieser eine bauliche Einheit bildet.

## Claims

1. A sports shoe having a shoe sole (1) which exhibits replaceable grippers, where each gripper consists of a frustoconical cap (5, 5a) which may be screwed onto a threaded stud (2) fitted to the shoe sole (1) and where the bottom of the cap (5, 5a) pointing towards the shoe sole (1) exhibits catch elements (11) which consist of leading faces (13) running obliquely at a shallow slope to the plane (7) of the sole and catch faces (15) arranged between them, which exhibit a steep slope to the plane (7) of the sole, where the catch elements (11) cooperate with the corresponding countercatches (10) lying on the shoe sole (1) and consisting of leading faces (12) and catch faces (14), characterized by the following features :
the threaded stud (2) is made as a cone the base of which is next the shoe sole (1) ;
the threaded stud (2) forms with the shoe sole (1) a onepiece structural unit ;
the thread (4) on the respective surface of the cone of the threaded stud (2) or respectively in the cap (5, 5a) is made as a multiple thread (4) consisting of only portions of thread ;
the countercatches (10) form with the shoe sole (1) a onepiece structural unit.

2. A sports shoe as in Claim 1, characterized in that the portions of thread amount to about 25 % to 50 % of one complete turn of thread.

3. A sports shoe as in Claim 1 or 2, characterized in that the thread (4) is made as a rectangular or trapezoidal thread and at least the flanks (6) of the thread next the shoe sole (1) run as seen in cross-section approximately in parallel with the plane (7) of the sole.

4. A sports shoe as in one of the Claims 1 to 3, characterized in that the caps (5) or cap parts (5a) consist of elastic plastics and the tread or grip region of the cap is strengthened by admixed or impressed abrasion-resistant fillers and/or a plate-, sleeve- or bell-shaped gripper body (17) consisting of abrasion-resistant material is fastened or moulded onto the cap (5) or respectively onto the cap part (5a).

5. A sports shoe as in one of the Claims 1 to 4, characterized in that the shoe sole (1) consists and if necessary also the caps (5) or respectively the cap parts (5a) consist of hard elastic plastics, in particular on a base of polyurethane, polyethylene, polyimide, polycarbonate or the like.

6. A sports shoe as in one of the Claims 1 to 5, characterized in that the caps (5) or respectively the cap parts (5a) consist of metal, in particular of aluminium, copper, brass, bronze, steel, zinc die-castings or the like.

7. A sports shoe as in one of the Claims 1 to 6, characterized in that the gripper bodies (17) consist of metal, in particular of aluminium, copper, brass, bronze, steel, or zinc die-castings or of ceramic such as steatite, aluminium oxide, zirconium oxide, corundum or mixtures of them with a ceramic binder.

8. A sports shoe as in one of the Claims 1 to 7, characterized in that the threaded stud (2) is moulded onto the sole (1) and in particular forms with it one structural unit.

## Revendications

1. Chaussure de sport ayant une semelle (1) munie d'éléments de crampon interchangeables, chaque élément de crampon se composant d'un capuchon (5, 5a) en forme de tronc de cône vissé sur un téton fileté (2) porté par la semelle (1), le fond du capuchon (5, 5a) tourné vers la semelle (1) ayant des éléments d'accrochage (11) qui sont constitués par des surfaces d'attaque (13) inclinées avec une faible inclinaison par rapport à la semelle de chaussure (7) et entre ces surfaces des surfaces d'accrochage (15) plus inclinées par rapport à la semelle de chaussure (7), les éléments d'accrochage (11) coopérant avec des moyens d'accrochage antagonistes (11) correspondants, prévus sur la semelle de chaussure (1), et formés de surfaces d'attaque (12) et de surfaces d'accrochage (14), chaussure caractérisée en ce que :
le téton fileté (2) est en forme de cône dont la base est tournée vers la semelle de chaussure (1),
le téton fileté (2) forme avec la semelle de chaussure (1) un ensemble en une seule pièce,
le filetage (4) sur la paroi conique respective du goujon fileté (2) ou du capuchon (5, 5a) est en forme de filetage (4) à plusieurs filets formés seulement de segments de filets,
les moyens d'encliquetage opposés (10) forment un ensemble en une seule pièce avec la semelle de chaussure (1).

2. Chaussure de sport selon la revendication 1, caractérisée en ce que les segments de filets représentent entre 25% et 50% d'un filet complet.

3. Chaussure de sport selon la revendication 1 ou 2, caractérisée en ce que le filetage (4) est un filetage à section rectangulaire ou trapézoïdale et au moins les flancs (6) du filetage, tournés vers la semelle (1), sont pratiquement parallèles au plan de la semelle (7) vus en coupe.

4. Chaussure de sport selon l'une des revendications 1 à 3, caractérisée en ce que les capuchons (5) ou les parties de capuchons (5a) sont en un matériau élastique et la surface d'attaque ou la zone de prise des capuchons est renforcée par adjonction ou incorporation d'inserts résistant à l'abrasion et/ou sur le capuchon (5) ou la partie de capuchon (5a) on a fixé ou formé un élément de crampon (17) en forme de plaque, de douille ou de cloche, réalisé en un matériau résistant à l'abrasion.

5. Chaussure de sport selon l'une des revendications 1 à 4, caractérisée en ce que la semelle (1) et le cas échéant également les capuchons (5) ou parties de capuchons (5a) sont réalisés en une matière synthétique élastique, dure, notamment à base de polyuréthane, de polyéthylène, de polyi- mides, de polycarbonates ou analogues.

6. Chaussure de sport selon l'une des revendications 1 à 5, caractérisée en ce que les capuchons (5) ou les parties de capuchons (5a) sont en métal notamment en aluminium, en cuivre, en laiton, en bronze, en acier, en zamak, ou analogues.

7. Chaussure de sport selon l'une des revendi-_{"} cations 1 à 6, caractérisée en ce que les éléments de crampon (17) sont en métal notamment en aluminium, cuivre, laiton, bronze, acier, zamak ou en une céramique comme une stéatite de l'oxyde d'aluminium, du dioxyde de zirconium, du corindon ou des mélanges de ceux-ci avec un liant céramique.

8. Chaussure de sport selon l'une des revendications 1 à 7, caractérisée en ce que les tétons filetés (2) sont formés sur la semelle (1) et constituent notamment un ensemble avec celle-ci.
